# EUROPÄISCHE PATENTSCHRIFT

(11) **EP 0 984 710 B1**
(45) Veröffentlichungstag und Bekanntmachung des Hinweises auf die Patenterteilung: **02.10.2002**
(21) Anmeldenummer: 99908762.0
(22) Anmeldetag: 03.02.1999
(51) Int. Cl.: A46D 3/08

(54) **ABTEILER, INSBESONDERE ZUR SEPARIERUNG VON BESATZMATERIAL ZUR HERSTELLUNG VON BÜRSTEN, WIE Z.B. STREIFENBÜRSTEN**
SEPARATOR, ESPECIALLY FOR SEPARATING FILLING MATERIAL FOR PRODUCING BRUSHES, SUCH AS SIDE BRUSHES
SEPARATEUR, NOTAMMENT POUR SEPARER UNE MATIERE DE GARNISSAGE POUR LA FABRICATION DE BROSSES, NOTAMMENT DES BROSSES LATERALES

(30) Priorität: 03.03.1998 DE 19808883
(43) Veröffentlichungstag der Anmeldung: 15.03.2000
(73) Patentinhaber: Wöhler Technische Bürsten Maschinenbau GmbH, 33181 Wünnenberg (DE)
(72) Erfinder: LOER, Werner, D-33181 Wünnenberg (DE)
(74) Vertreter: Jäger, Jörg
(86) Internationale Anmeldenummer: DE9900281
(87) Internationale Veröffentlichungsnummer: WO99044467

(56) Entgegenhaltungen:
- DE-A- 1 632 375
- DE-A- 19 603 392
- GB-A- 2 112 635
- US-A- 3 048 442

## Beschreibung

Die Erfindung betrifft einen Abteiler, insbesondere zum Separieren von Besatzmaterial zur Herstellung von Bürsten, wie z.B. Streifenbürsten, mit den Merkmalen des Oberbegriffs des Patentanspruchs 1.

Bei einem aus der US 3,048,442 bekannten System werden die zu separierenden Besatzmaterialien, wie z.B. Besatzborsten, mittels zahnradartiger Kreismesser in den Kerben zwischen den Zähnen separiert. Dabei kommt es jedoch zu ungewollten Verdichtungen des Besatzmaterials, so daß ein störungsfreier Betrieb nicht möglich ist, d.h. ein derartiges System zu häufigen Ausfällen führt. Durch die in der genannten Druckschrift gezeigte Anordnung der Kreismesser ist es bei dem dortigen System auch möglich, ein kontinuierliches Vlies von Besatzmaterial auf beispielsweise einer Förderkette abzulegen.

Aus der DE-US 1 632 375 ist weiter ein mit Kerben versehener Schlitten bekannt, der unter einem unten offenen Magazin vorbeigeführt wird. Hierbei füllen sich die Kerben mit Besatzmaterial, welches dann von einem Fördersystem übernommen wird.

Beiden Systemen ist gemeinsam, daß bei dem Transport des Besatzmaterials in den Kerben diese geschlossen gehalten werden müssen, damit das Besatzmaterial die Kerben nicht verläßt. Da dies durch Anlage an Führungen geschieht, kommt es bei diesem Systemen weiter zu unerwünschten Erwärmungen und damit einhergehend zu hohen Verschleißerscheinungen.

Weiter wird in beiden Fällen der eigentliche Separierer unterseitig des feststehenden, nach unten vollständig offenen Magazins zur Aufnahme des Besatzmaterials entlanggeführt.

Eine gattungsgemäße Vorrichtung ist aus der DE 196 03 392 bekannt. Dieses System weist einen Separierer mit einer Kerbe auf, welche pendelnd unter einem feststehenden Magazin bei dem Abteilen geführt ist. Hier ist jeweils ein Rückhub, d.h. Leerhub, notwendig, so daß es zu großen Taktzeiten kommt und erhebliche wirtschaftliche Nachteile entstehen. Auch hier kommt es durch die Führung beim Halten des Besatzmaterials innerhalb der Kerbe zu unerwünschten Erwärmungen und Verschleißerscheinungen und letztendlich dadurch zu Störungen des Systems und hohen Wartungskosten. Es zeigt das dortige System mehrere, nebeneinander angeordnete, nach unten geöffnete Magazine von insgesamt starren Aufbau. Ein Wechsel des Magazins ist dort möglich, indem die gesamte Magazinanordnung über dem Abteiler verschwenkt werden kann, der -auch während einer Bewegung- den unterseitigen Boden eines Magazins mit ausbildet. Andere Magazine sind unterseitig gesondert zu schließen.

Der Erfindung liegt daher die Aufgabe zugrunde, einen Abteiler, insbesondere zur Separierung von Besatzmaterial zur Herstellung von Bürsten, wie z.B. Streifenbürsten, zu schaffen, bei dem es weder zu Verdichtungen des zu separierenden Materials noch zu großen Taktzeiten und zu ungewollten Erwärmungen kommt, vielmehr gilt es einen Abteiler zu schaffen, bei dem das zu separierende Material sowohl in separierten Mengen, als auch bei Bedarf in Fliesform kontinuierlich abgegeben werden kann.

Diese Aufgabe wird bei einem Abteiler der eingangs genannten Gattung mit den Merkmalen des kennzeichnenden Teiles des Patentanspruchs 1 gelöst. Weitere vorteilhafte Ausgestaltungen der Erfindung sind Gegenstand der Unteransprüche.

Bei dem erfindungsgemäßen Abteiler ist darauf abgestellt, daß während der Abgabe des Besatzmaterials die seitlichen Begrenzungen des Magazins über wenigstens zwei stationär angeordneten Einrichtungen verschwenkend und/oder hin- und herbewegend vorgesehen sind, daß die zwei Einrichtungen voneinander beabstandet angeordnet zwischen sich liegend einen durchgängigen Abteilschlitz ausbilden, durch den bei der Abführung des Besatzmaterials dieses hindurchtritt, um einer weiteren Bearbeitung zugeführt werden zu können.

Hierdurch kommt es zu keinerlei Berührungen verschleißender Teile des erfindungsgemäßen Abteilers und damit zu keiner erhöhten Erwärmung sowie zu keinen Verdichtungen des Materials und ebenso wenig zu Leerhüben. Vielmehr ermöglicht der erfindungsgemäße Abteiler eine erhöhte Produktionsgeschwindigkeit bei hoher Betriebssicherheit und dies ohne Verschleiß im Bereich der Materialabgabe und Separierungseinrichtungen.

Darüber hinaus ermöglicht die erfindungsgemäße Ausgestaltung des Abteilers eine hohe Variabilität, hinsichtlich der Produktionsgeschwindigkeit und bei gleichzeitig hoher Abgabezuverlässigkeit.

Ist der Abteilschlitz größenverstellbar ausgestaltet und wird der Abteilschlitz durch wenigstens zwei in einem Abstand zueinander angeordnete Einrichtungen gebildet, die in ihrer Lage zueinander verstellbar angeordnet sind, so wird dadurch die Möglichkeit geschaffen, unterschiedlichstes Besatzmaterial, d.h. Besatzmaterial z.B. unterschiedlicher Größe und/oder Dicke, auf einfachste Art und Weise in dem erfindungsgemäßen Abteiler behandeln zu können, d.h. mittels des erfindungsgemäßen Abteilers abgeben zu können, ohne daß es dazu aufwendiger Umrüstarbeiten bedarf, vielmehr kann unterschiedlich großes Material, d.h. z.B. verschiedene Durchmesser aufweisendes Material durch einfaches Einstellen des Abteilschlitzes bearbeitet werden.

Sind die seitlichen Begrenzungen des Magazins wenigstens teilweise in einem Abstand unterhalb der Bodenfläche des Magazins endend ausgestaltet und/oder sind die seitlichen Begrenzungen des Magazins wenigstens teilweise seitlich der Einrichtungen in einem Abstand unterhalb der Bodenfläche endend ausgestaltet, so wird dadurch erreicht, daß das Material dem Abteilschlitz zugeführt werden kann, ohne daß es zu einem unmittelbaren Kontakt zwischen den seitlichen Begrenzungen und den Abstützungen, d.h. der, den Boden des Magazins bildenden Einrichtungen kommt, so daß in diesem Bereich keinerlei Verschleißerscheinungen auftreten.

Ist ein unterhalb des Abteilschlitzes angeordnetes, das austretende Besatzmaterial aufnehmender und transportierender Förderer vorgesehen, so wird dadurch sichergestellt, daß das Besatzmaterial das Magazin durch den Abteilschlitz kontinuierlich verlassen kann, ohne daß es dazu einer taktweisen Bearbeitung bedarf.

In der Zeichnung ist ein Ausführungsbeispiel des erfindungsgemäßen Abteilers, insbesondere zur Separierung von Besatzmaterial zur Herstellung von Streifenbürsten schematisch dargestellt.

Wie der Figur zu entnehmen, ist der Abteiler erfindungsgemäß als Schwenkabteiler 1 ausgestaltet.

Er weist dabei, im hier vorliegenden Ausführungsbeispiel, ein das Besatzmaterial 2, im hier vorliegenden Ausführungsbeispiel, Besatzborsten beinhaltendes Magazin 3 auf, das in seiner Breite durch seitliche Begrenzungen 4,5 definiert ist und an seiner unteren Abgabeseite eine, im hier vorliegenden Ausführungsbeispiel zweiteilig ausgestaltete, in Magazinrichtung teilkreisförmig ausgeformte Abstützung 6,7 aufweist.

Die beiden, die Abstützung bildenden Teile 6,7 sind mit ihren einander zugewandten Seiten in einem Abstand zueinander angeordnet, so daß ein Abteilschlitz 8 entsteht, der im hier vorliegenden Ausführungsbeispiel symetrisch, d.h. koaxial, zur Magazinmitte 9 angeordnet ist.

Unterhalb der Abstützung 6,7, insbesondere unterhalb des Abteilschlitzes 8, verläuft im hier vorliegenden Ausführungsbeispiel eine, die aus dem Abteilschlitz 8 austretenden Besatzborsten 2 aufnehmende Fördereinrichtung 10, die im hier vorliegenden Ausführungsbeispiel als Schlitze, d.h. Kerben 11 aufweisende und die aus dem Abteilschlitz 8 hinaustretenden Besatzbürsten 2 separierende Kette 10 ausgestaltet ist.

Die jeweilige seitliche Begrenzung 4,5 ist im hier vorliegenden Ausführungsbeispiel zweigeteilt aufgebaut, d.h. sie besteht im hier vorliegenden Ausführungsbeispiel aus jeweils 2 jeweils seitlich an der Abstützung 6,7 vorbeigeführte Führungen, die in einem Abstand unterhalb der teilkreisförmig ausgestalteten Abstützung 6,7, d.h. unterhalb der teilkreisförmig ausgestalteten Magazinfläche 12 enden.

Es ist dabei ebenso denkbar, die jeweiligen seitlichen Begrenzungen 4,5 z.B. derart einstückig auszugestalten, daß diese lediglich im Bereich der Abstützung 6,7 eine U-förmige Ausgestaltung aufweisen, so daß die Schenkel des U-Stückes über die Magazinfläche 12, wie hier gezeigt, hinausragen.

Wie aus der Figur zu ersehen, enden dabei die, dem Magazin 3 zugewandten Eckpunkte der seitlichen Begrenzungen in einem größeren Abstand zur Magazinfläche 12, als die, dem Magazin 3 abgewandten Eckpunkte der seitlichen Begrenzungen 4,5.

Des weiteren ist der Figur zu entnehmen, daß das Magazin 3 mit dem darin befindlichen Besatzmaterial 2 derart ausgestaltet ist, daß die seitlichen Begrenzungen 4,5 und damit das Magazin 3 in eine Hin- und Herbewegung in Pfeilrichtung 13 bewegt werden kann, d.h. in einer Pendelbewegung, um die Mittelachse 9 und damit den Schlitz 8.

Des weiteren ist der Figur zu entnehmen, daß die, dem Magazin 3 abgewandte Seite der unteren Abstützungen 6,7, im hier vorliegenden Ausführungsbeispiel, auf einem unterschiedlich hohem Niveau angeordnet sind.

D.h. die, dem Magazin 3 abgewandte Seite, des in Blickrichtung der Figur rechten Teiles 7 der Abstützung 6,7, endet in Blickrichtung der Figur unterhalb des Niveaus der, dem Magazin 3 abgewandten Seite des, in Blickrichtung der Figur linken Teiles 6 der Abstützung 6,7.

In Funktion wird das Magazin 3 mit entsprechenden Besatzmaterialien, wie z.B. Besatzborsten 2, befüllt und das Magazin 3 dann in eine, in Pfeilrichtung 13 gerichtete Hinund Herbewegung versetzt, so daß das im Magazin 3 befindliche Besatzmaterial 2 mittels Schwerkraft und/oder einen hier nicht dargestellten Andrucksystem das Magazin 3 über den Abteilschlitz 8 verläßt und von dem darunter befindlichen Förderer 10, hier der Kerben 11 aufweisenden Kette 10 übernommen und einer weiteren Bearbeitung zugeführt wird.

In einem weiteren Ausführungsbeispiel ist die in Blickrichtung der Figur Front- und Rückseite des Magazins 3 durch eine entsprechende Einrichtung verkleidet, d.h. wenigstens teilweise geschlossen, wobei die Magazintiefe dabei wenigstens der jeweiligen Besatzmateriallänge entspricht.

Es ist ebenso in einem weiteren Beispiel denkbar, auf dem hier z.B. gezeigten Kettenförderer 10 zu verzichten und stattdessen ein z.B. Band unterhalb des Abteilschlitzes 8 anzuordnen, so daß das im Magazin 3 befindliche Material 2 als zusammenhängender bzw. dicht bei dicht gelegter Flies entnommen werden kann.

Darüber hinaus ist es ebenso denkbar, die Teile 6,7, d.h. die Abstützung 6,7 einstellbar anzuordnen, so daß je nach Bedarf der Abteilschlitz 8 in seiner Größe einstellbar ausgestaltet, ebenso wie die Geschwindigkeit der Hin- und Herbewegung einstellbar ausgestaltet sein kann, so daß es zu einer unterschiedlichen Abgabegeschwindigkeit des im Magazin 3 befindlichen Besatzes 2 kommt.

Des weiteren wäre es denkbar, dem Magazin 3 das darin befindliche Besatzmaterial 2 intervallweise zu entnehmen, d.h. entweder durch z.B. einer Anordnung mehrerer Schlitze 8 oder durch entsprechende Separiervorrichtungen wie z.B. die Möglichkeit einer gesteuerten Abteilschlitzschließung, so daß jeweils nur intervallweise Besatzmaterial 2 das Magazin 3 über den Abteilschlitz 8 verlassen kann.

Als letztes ist denkbar, nicht, wie hier dargestellt, lediglich ein Magazin 3 anzuordnen, sondern eine Mehrzahl von Magazinen 3, um z.B. die Schwenkachse 14 die dann z.B. mit verschiedenen Materialien 2 befüllt werden können und über einen hier nicht dargestellten z.B. Stempel in dem Magazin 3 bei einer kreisrunden Drehbewegung der Magazine 3 gehalten werden können, wobei es dabei denkbar wäre, die Abstützungsfläche 12 nicht teilkreisförmig auszugestalten, sondern kreisförmig mit einem oder auch mehreren Abteilschlitzen, so daß jeweils eines der, auf einer Kreisfläche angeordneten Magazine 3 zum Einsatz gelangen kann, d.h. durch eine z.B. entsprechende Hin- und Herbewegung oder auch durch eine Kreisbewegung, d.h. Drehbewegung, wobei dann jeweils das, mit dem Abteilschlitz 8 in Wirkungseingriff gelangende Magazin 3 das darin befindliche Ersatzmaterial 2 abgibt.

## Patentansprüche

1. Abteiler, insbesondere zur Separierung von Besatzmaterial zur Herstellung von Bürsten, wie z.B. Streifenbürsten, mit wenigstens einem das Besatzmaterial aufnehmenden Magazin, dessen seitliche Begrenzungen bewegbar angeordnet sind, **dadurch gekennzeichnet, daß** während der Abgabe des Besatzmaterials (2) die seitlichen Begrenzungen (4,5) des Magazins (3) über wenigstens zwei stationär angeordneten Einrichtungen (6,7) verschwenkend und/oder hin- und herbewegend vorgesehen sind, daß die zwei Einrichtungen (6,7) voneinander beabstandet angeordnet zwischen sich liegend einen durchgängigen Abteilschlitz (8) ausbilden, durch den bei der Abführung des Besatzmaterials (2) dieses hindurchtritt, um einer weiteren Bearbeitung zugeführt werden zu können.

2. Abteiler, nach Anspruch 1, **dadurch gekennzeichnet, daß** die Hin- und Herbewegung gradlinig erfolgt.

3. Abteiler nach Anspruch 1, **dadurch gekennzeichnet, daß** die Schwenkbewegung einer Drehbewegung ist.

4. Abteiler nach einem der vorangehenden Ansprüche, **dadurch gekennzeichnet, daß** der Abteilschlitz (8) größenverstellbar ausgestaltet ist.

5. Abteiler nach einem der vorangehenden Ansprüche, **dadurch gekennzeichnet, daß** die Einrichtungen (6,7) in ihrer Lage zueinander verstellbar angeordnet sind.

6. Abteiler nach einem oder mehreren der vorangehenden Ansprüche, **dadurch gekennzeichnet, daß** die dem Magazin (3) zugewandten Seiten der Einrichtungen (6,7) den Boden (12) des Magazins (3) bildend ausgestaltet sind.

7. Abteiler nach Anspruch 1 oder 3, **dadurch gekennzeichnet, daß** die Einrichtungen (6,7) jeweils wenigstens an der dem Magazin (3) zugewandten Seite wenigstens im Schwenkbereich des Magazins (3) wenigstens teilkreisförmig ausgestaltet sind.

8. Abteiler nach einem oder mehreren der vorangehenden Ansprüche, **dadurch gekennzeichnet, daß** die seitlichen Begrenzungen (4,5) des Magazins (3) wenigstens teilweise in einem Abstand unterhalb der Bodenfläche (12) des Magazins (3) endend ausgestaltet sind.

9. Abteiler nach einem oder mehreren der vorangehenden Ansprüche, **dadurch gekennzeichnet, daß** die seitlichen Begrenzungen (4,5) des Magazins (3) wenigstens teilweise seitlich der Einrichtungen (6,7) in einem Abstand unterhalb der Bodenfläche (12) endend ausgestaltet sind.

10. Abteiler nach einem oder mehreren der vorangehenden Ansprüche, **dadurch gekennzeichnet, daß** eine wählbare Positionierung des Abteilschlitzes (8) ermöglichende Führungselemente vorgesehen sind.

11. Abteiler nach einem oder mehreren der vorangehenden Ansprüche, daß ein unterhalb des Abteilschlitzes (8) angeordneter, das austretende Besatzmaterial (2) aufnehmender und transportierender Förderer (10) vorgesehen ist.

12. Abteiler nach Anspruch 11, **dadurch gekennzeichnet, daß** der Förderer (10) wenigstens einen das Material (2) portionierenden Separierer (11) umfaßt.

13. Abteiler nach Anspruch 11, **dadurch gekennzeichnet, daß** der Förderer eine Vielzahl von das Material (2) portionierenden Separierern (11) umfaßt.

14. Abteiler nach Anspruch 12 oder 13, **dadurch gekennzeichnet, daß** die Separieren Kerben (11) sind.

15. Abteiler nach einem oder mehreren der Ansprüche 1 bis 10, **dadurch gekennzeichnet, daß** der Förderer (10) das Material zu einem Flies ausbreitend kontinuierlich aufnehmend ausgestaltet ist.

## Claims

1. A separator, especially for separating filling material for production brushes, such as for example side brushes, with at least one magazine receiving the filling material, the lateral boundaries of which are arranged movably, **characterised in that**, during the discharge of the filling material (2), the lateral boundaries (4,5) of the magazine (3) are provided swinging and/or moving to and fro above at least two devices (6,7) arranged stationary, that the two devices (6,7), arranged at a distance from one another, form a continuous dividing slot (8) lying between them, through which the filling material (2) passes upon being discharged, so as to be able to be fed for further processing.

2. A separator according to claim 1, **characterised in that** the to and fro movement takes place in a straight line.

3. A separator according to claim 1 , **characterised in that** the swinging movement is a swivelling movement.

4. A separator according to any one of the preceding claims, **characterised in that** the dividing slot (8) is designed adjustable in size.

5. A separator according to any one of the preceding claims, **characterised in that** the devices (6,7) are arranged adjustable with respect to one another in their position.

6. A separator according to one or more of the preceding claims, **characterised in that** the sides of the devices (6,7) facing the magazine (3) are designed forming the bottom (12) of the magazine (3).

7. A separator according to claim 1 or 3, **characterised in that** the devices (6,7) are each designed at least partially circular at least on the side facing the magazine (3) at least in the swinging zone of the magazine (3).

8. A separator according to one or more of the preceding claims, **characterised in that** the lateral boundaries (4,5) of the magazine (3) are designed ending at least partially at a distance below the bottom face (12) of the magazine (3).

9. A separator according to one or more of the preceding claims, **characterised in that** the lateral boundaries (4,5) of the magazine (3) are designed ending at least partially to the side of the devices (6, 7) at a distance below the bottom face (12).

10. A separator according to one or more of the preceding claims, **characterised in that** guide elements enabling selectable positioning of the dividing slot (8) are provided.

11. A separator according to one or more of the preceding claims, **characterised in that** a conveyor (10) is provided, arranged beneath the dividing slot (8) and receiving and transporting the emergent filling material (2).

12. A separator according to claim 11, **characterised in that** the conveyor (10) includes a least one divider (11) portioning the material (2).

13. A separator according to claim 11, **characterised in that** the conveyor includes a plurality of dividers (11) portioning the material (2).

14. A separator according to claim 12 or 13, **characterized in that** the dividers are notches (11).

15. A separator according to one or more of claims 1 to 10, **characterised in that** the conveyor (10) is designed continuously receiving the material spreading it into a fleece.

## Revendications

1. Séparateur, notamment pour séparer une matière de garnissage pour la fabrication de brosses, par exemple de brosses en bandes, avec au moins un magasin recevant la matière de garnissage, dont les limitations latérales sont mobiles, **caractérisé en ce que**, pendant le dépôt de la matière de garnissage (2), les limitations latérales (4,5) du magasin (3) sont prévues de manière à pouvoir pivoter en va-et-vient grâce à au moins deux dispositifs stationnaires (6,7), que les deux dispositifs (6,7) écartés l'un de l'autre forment entre eux une fente de séparation (8) continue, à travers lequel, lors de l'évacuation de la matière de garnissage (2), celle-ci passe pour pouvoir être acheminée vers un traitement ultérieur.

2. Séparateur selon la revendication 1, **caractérisé en ce que** le mouvement de va-et-vient se fait en ligne droite.

3. Séparateur selon la revendication 1, **caractérisé en ce que** le mouvement tournant est un mouvement rotatif.

4. Séparateur selon une des revendications précédentes, **caractérisé en ce que** la fente de séparation (8 ) est de taille réglable.

5. Séparateur selon une des revendications précédentes, **caractérisé en ce que** les dispositifs (6,7) sont réglables au niveau de leur position l'un par rapport à l'autre.

6. Séparateur selon une ou plusieurs des revendications précédentes, **caractérisé en ce que** les faces des dispositifs (6,7) tournées vers le magasin (3) des dispositifs (6,7) sont conçues de manière à former le fond (12) du magasin (3).

7. Séparateur selon la revendication 1 ou 3, **caractérisé en ce que** les dispositifs (6,7) sont au moins en forme de cercle primitif respectivement du côté tourné vers le magasin (3) au moins dans la zone de pivotement du magasin (3).

8. Séparateur selon une ou plusieurs des revendications précédentes, **caractérisé en ce que** les limitations latérales (4,5) du magasin (3) sont conçues de manière à se terminer au moins partiellement dans un intervalle en dessous de la surface de fond (12) du magasin (3).

9. Séparateur selon une ou plusieurs des revendications précédentes, **caractérisé en ce que** les limitations latérales (4,5) du magasin (3) sont conçues de manière à se terminer au moins partiellement à côté des dispositifs (6,7) dans un intervalle en dessous de la surface de fond (12).

10. Séparateur selon une ou plusieurs des revendications précédentes, **caractérisé en ce que** des éléments de guidage permettant de choisir le positionnement de la fente de séparation (8) sont prévus.

11. Séparateur selon une ou plusieurs des revendications précédentes, **caractérisé en ce qu'**un convoyeur (10) disposé en dessous de la fente de séparation (8) recevant et transportant la matière de garnissage sortante (2) est prévu.

12. Séparateur la revendication 11, **caractérisé en ce que** le convoyeur (10) comporte au moins un séparateur (11) portionnant la matière (2).

13. Séparateur la revendication 11, **caractérisé en ce que** le convoyeur comporte au moins une multitude de séparateurs (11) portionnant la matière (2).

14. Séparateur la revendication 12 ou 13, **caractérisé en ce que** les séparateurs sont des crans (11).

15. Séparateur selon une ou plusieurs des revendications 1 à 10, **caractérisé en ce que** le convoyeur (10) est conçu de manière à prendre la matière en continu pour la répartir pour former une dalle.
